# EUROPÄISCHE PATENTSCHRIFT

(11) **EP 3 225 283 B1**
(45) Veröffentlichungstag und Bekanntmachung des Hinweises auf die Patenterteilung: **24.06.2020**
(21) Anmeldenummer: 17460004.9
(22) Anmeldetag: 09.02.2017
(51) Int. Cl.: A62C 2/06, A62C 2/10, E04B 1/94, E06B 5/16

(54) **FEUERSCHUTZABSCHLUSS**
FIREPROOF CLOSURE
FERMETURE PARE-FEU

(30) Priorität: 29.03.2016 PL 41667716; 12.01.2017 PL 42016117
(43) Veröffentlichungstag der Anmeldung: 04.10.2017
(62) Teilanmeldung aus: 19000586.8
(73) Patentinhaber: FIMARC Zenon Malkowski, 62-051 Wiry (PL)
(72) Erfinder: MALKOWSKI, Zenon, 62-051 Wiry (PL)
(74) Vertreter: Piatkowska, Elzbieta

(56) Entgegenhaltungen:
- EP-A2- 0 391 000
- WO-A1-02/063190
- BE-A4- 1 018 618
- DE-A1- 10 049 497
- DE-A1-102010 005 455
- DE-U1-202013 102 593
- DE-U1-202013 102 597

## Beschreibung

Gegenstand der Erfindung ist ein Feuerschutzabschluss bestehend aus mehreren Schichten eines elastischen feuerfesten Material zum Schließen von Öffnungen in Gebäudewänden und zum Schutz der Räume vor der Ausbreitung von Feuer.

Bekannt ist ein feuerfester Tormantel, eigentlich ein Rollbehang der in der Beschreibung der polnischen Patentanmeldung P - 402658 vorgestellt wurde. Dieser bereits bekannte Rollbehang besteht aus zwei grundsätzlich senkrechten und zueinander parallelen elastischen Schichten, zwischen denen Querverbindungen, eine über der anderen, in Form von Paneelen aus elastischen Material angebracht sind. Sowohl Schichten als auch Verbindungen sind aus nicht brennbarem Gewebe. Einer der waagerechten Ränder jeder Verbindung ist an einer Schicht befestigt, während der andere waagerechte Rand der Verbindung darunter an der gegenüberliegenden Schicht befestigt ist. Die durchgehenden Kammern zwischen zwei benachbarten Verbindungen sind mit Paneelen aus flexiblen Isoliermatte aus nicht brennbarer Mineralfaser gefüllt. Mindestens eine der Seitenflächen eines jeden Paneels aus Isoliermatte hat einen Belag aus Alufolie, der Wärmestrahlung reflektiert. Aus der polnischen Patentschrift Nr 206404 ist ein Brandschutzrolltor mit einem einzigen Behang mit zwei mehrschichtigen Panzern bekannt. Jeder Panzer des Behangs hat zwei Außenmäntel aus gelenkig miteinander verbundenen steifen Profilleisten, zwischen denen schichtweise Keramikfasermatten eingesetzt sind. Darüber hinaus ist aus der polnischen Patentanmeldung P - 380783 ein rollbarer Feuerschutzabschluss aus zwei elastischen feuerfesten Behängen bekannt. Jeder Behang hat einen zweischichtigen Mantel bestehend aus einer Tragschicht aus feuerfestem Gewebe und einer Wärmedämmschicht in Form einer Matte aus Mineralwolle. Die beiden Behänge sind durch einen Luftraum getrennt, während die beiden Mantelschichten eines jeden Behangs unten und oben waagerecht miteinander verbunden sind- Die Patentschrift EP 2384792 beschreibt ihrerseits einen bekannten Feuerschutzabschluss in Form zweier mehrschichtiger Rollbehänge. Zwischen diesen Behängen befindet sich ein Isolationsraum, in den Kühlungsluft geblasen wird. Der innere Behang besteht aus kettenartig verbundenen mehrschichtigen Segmenten, die jeweils aus zwei Außenschichten aus feuerfestem Gewebe und einer Zwischenlage aus wärmedämmendem Material bestehen. Ähnlich besteht aus der äußere Behang aus zwei Schichten feuerfesten Gewebes und einer Zwischenlage aus wärmedämmendem Material, wobei diese Schichten auf verschiedenen Höhen miteinander vernietet sind. Der bekannte, mehrschichtige Behang mit einer Stärke von 10 bis 30 mm erreicht nicht die Mindestfeuerbeständigkeit von 30 Minuten. Daher müssen Tore aus zwei Behängen eingesetzt werden, bei denen die Behänge je nach der geforderten Feuerbeständigkeit in einem bestimmten Abstand voneinander befestigt sind. Zur Gewährleistung einer 120-minütigen Feuerbeständigkeit wird ein aus der oben erwähnten Patentanmeldung P.380783 bekanntes Tor aus zwei Behängen verwendet, bei dem die beiden Behänge durch einen Luftraum mit einer Spannweite von rund 800 mm voneinander getrennt sind. Diese Art Feuerschutzabschluss nimmt viel Platz ein und die Anwendung ist mit beachtlichen Inspektions - und Instandhaltungskosten verbunden. Aus der Patentanmeldung BE 1018618 A4 ist ein Feuerschutzabschluss mit zwei Tragschichten in Form von flexiblen Mänteln aus einem elastischen feuerfesten Material bekannt, die durch eine Zwischenlage voneinander getrennt sind. Jeder Mantel hat auf der Außenseite eine über der anderen verteilte Falten des Materials, wobei beide Mäntel und die Zwischenlage miteinander an den Verbindungen zwischen den nebeneinander liegenden Falten verbunden sind. Auf den Innenflächen der Mäntel und der Falten sowie auf den Außenflächen der Zwischenlage befinden sich Quellbeschichtungen aus einem Material, das bei Erhitzung dicker wird. Nach dem Aufquellen der inneren Beschichtungen formen die Mäntel und ihre Falten die an den Verbindungen getrennten, geschlossenen Kammern, wobei an den Verbindungen zwischen den anliegenden Kammern Verengungen entstehen. Dadurch hat der aufgequollene Abschluss eine uneinheitliche Dicke auf verschiedenen Höhen und von seiner Feuerbeständigkeit die kleinsten Dicken an den Verengungen entscheiden. Darüber hinaus ist aus der Offenlegungsschrift DE102010005455A1 ein Brandschutzabschluss aus zwei Brandschutzbehängen bekannt, die an separate Wickelwellen angeschlossen werden. Jeder Behang hat eine einschichtige Struktur, die aus einer Tragschicht mit leistenförmigen, eine über der anderen liegenden Laschen aus einem feuerfesten Material besteht. Die Leisten sind in Taschen aus einer hitzebeständigen Quellbeschichtung aus einem Material bedeckt, das bei Erhitzung dicker wird. Beide Behänge liegen so nah nebeneinander, dass die Leisten im Brandfall zwischen den vertikalen Tragschichten beider Behänge bleiben können. Angesichts der Notwendigkeit, zwei separate Behänge einzusetzen, hat der bekannte Abschluss einen komplizierten Aufbau und ist kostenintensiv sowie nimmt relativ viel Raum am Montageort in Anspruch.
Der aus mehreren Schichten eines elastischen feuerfesten Materials bestehende Feuerschutzabschuss, mit mindestens einer Tragschicht aus feuerfestem Material, an der leistenförmige Laschen aus feuerfestem Material befestigt sind und von denen jede mit einer ihrer Längskanten befestigt ist, wobei mindestens eine Oberfläche der Lasche eine Quellbeschichtung aus einem Material besitzt, das bei Erhitzung dicker wird, zeichnet sich gemäß der Erfindung dadurch aus, dass der Feuerschutzabschluss eine Tragschicht und eine Oberschicht besitzt, wobei die Oberschicht auf der Laschenseite an der Tragschicht anliegt, und dass die Quellbeschichtung angeordnet ist auf der Oberfläche der Seite der Lasche, die an die Tragschicht anliegt, und wo jede Lasche im gequollenen Zustand ihrer Quellbeschichtung von der Oberfläche der Tragschicht weg geneigt ist und mit dem freien Rand auf die Oberfläche der anliegenden Oberschicht aufliegt.

So entstehen zwischen den voneinander entfernten Schichten und den gekippten Laschen isolierende Luftkanäle. Von Vorteil ist es, wenn die Tragschicht des Feuerschutzabschlusses aus Keramikfasergewebe, Glasfasergewebe oder Keramikfaserwolle ist- Die isolierenden Eigenschaften der Tragschicht verbessern sich erheblich, wenn sie mit einer Schicht aus Alufolie bedeckt ist, die Wärmestrahlung reflektiert. Dieser Effekt verstärkt sich weiter, wenn die Tragschicht auf beiden Seiten mit einer Schicht Alufolie bedeckt ist. Der Feuerschutzabschluss mit einer Tragschicht verfügt über eine Oberschicht, die auf der Laschenseite an der Tragschicht anliegt. Die Oberschicht des Feuerschutzabschlusses sollte am besten aus Keramikfasergewebe oder Glasfasergewebe sein. Die isolierenden Eigenschaften der Oberschicht verbessern sich erheblich, wenn sie mit einer Schicht aus Alufolie bedeckt ist. Besonders gut ist, wenn diese Schicht Alufolie außen mit einer Quellbeschichtung bedeckt ist. Je nach Bedarf kann die Fläche der Tragschicht auf der Laschenseite mit einer Quellbeschichtung bedeckt sein. Die Laschen sind zwar nebeneinander platziert, wobei benachbarte Laschen jedoch mit ihren gegenüberliegenden Längskanten an der Tragschicht befestigt sind, so dass die Laschen im gequollenen Zustand ihrer Quellbeschichtung in verschiedene Richtungen geneigt sind. Je nach der erforderlichen Feuerbeständigkeit des Feuerschutzabschlusses sind die Laschen auf beiden Seiten der Tragschicht befestigt. Bei dieser Lösung sind die Laschen einander gegenüber oder überlappend auf beiden Seiten der Tragschicht angeordnet. Wenn der Feuerschutzabschluss die Form eines Rollbehangs hat, sind die Längskanten der Laschen der Tragschicht waagerecht ausgerichtet. Bei einer stationären Anwendung des Feuerschutzabschlusses, wenn dieser in einem Stützrahmen befestigt ist und eine Trennwand bildet, sind die Längskanten der Laschen der Tragschicht senkrecht ausgerichtet, wobei sie jedoch bei Bedarf auch waagerecht ausgerichtet sein können. Zur Wahrung der Elastizität des Feuerschutzabschlusses, können die Laschen mit Hilfe von Metallklammern an der Tragschicht befestigt werden.
Dank dieser Lösung zeichnet sich der Feuerschutzabschluss durch geringen Materialverbrauch und niedrige Herstellungskosten, sowie eine hohe Feuerbeständigkeit bis zu 120 Minuten aus. Je nach der Breite der leistenförmigen Laschen beträgt die Stärke des Feuerschutzabschlusses in kaltem Zustand von 12 bis 30 mm. Bei Erhitzung während eines Brandes auf eine Temperatur von rund 1100°C verdickt sich der Feuerschutzabschluss auf bis zu etwa 80 mm.

Die Zeichnung zeigt ein Ausführungsbeispiel der Erfindung, wobei die einzelnen Figuren folgendes darstellen:
Fig.1 - senkrechter Längsschnitt durch einen Feuerschutzabschluss mit einer Tragschicht und waagerechten Laschen mit unterschiedlicher Neigung;
Fig.2 - senkrechter Querschnitt durch einen Feuerschutzabschluss nach Fig. 1;
Fig.3 - senkrechter Querschnitt durch einen Feuerschutzabschluss nach Fig.1 mit Quellbeschichtung der Tragschicht;
Fig.4 - senkrechter Längsschnitt durch einen Feuerschutzabschluss mit einer Tragschicht und senkrechten Laschen mit unterschiedlicher Neigung;
Fig.5 - senkrechter Querschnitt durch einen Feuerschutzabschluss nach Fig.4;
Fig.6 - senkrechter Querschnitt durch einen Feuerschutzabschluss nach Fig.4 mit Quellbeschichtung der Tragschicht;
Fig.7 - senkrechter Längsschnitt durch einen Feuerschutzabschluss mit einer Tragschicht und einheitlich geneigten Laschen;
Fig.8 - senkrechter Querschnitt durch einen Feuerschutzabschluss nach Fig.7 mit einem Satz Laschen;
Fig.9 - senkrechter Querschnitt durch einen Feuerschutzabschluss mit einem Satz Laschen und Quellbeschichtung der Tragschicht;
Fig.10 - senkrechter Querschnitt durch einen Feuerschutzabschluss mit einem doppelten, symmetrischen Satz Laschen mit beidseitiger Quellbeschichtung;
Fig.11 - senkrechter Querschnitt durch einen Feuerschutzabschluss mit einem doppelten, symmetrischen Satz Laschen und Quellbeschichtungen der Tragschicht;
Fig.12 - senkrechter Längsschnitt durch einen Feuerschutzabschluss mit einer Tragschicht und einem doppelten, überlappenden Satz Laschen;
Fig.13 - senkrechter Querschnitt durch einen Feuerschutzabschluss nach Fig. 12 mit Laschen mit beidseitiger Quellbeschichtung;
Fig.14 - senkrechter Querschnitt durch einen Feuerschutzabschluss mit Quellbeschichtungen der Tragschicht;
Fig.15 - Querschnitt eines vergrößerten Ausschnitts eines Feuerschutzabschlusses mit einer Tragschicht, zwei Zwischenlagen und zwei Oberschichten;
Fig.16 - Querschnitt eines Ausschnitts eines Feuerschutzabschlusses mit einer Lasche mit Quellbeschichtung in kaltem Zustand;
Fig.17 - Schnitt durch einen Ausschnitt eines Feuerschutzabschlusses nach Fig. 16 mit geneigter Lasche;
Fig.18 - Schnitt durch einen Ausschnitt eines Feuerschutzabschlusses, bei dem sowohl die Tragschicht als auch die Laschen eine Quellbeschichtung haben, in kaltem Zustand;
Fig.19 - Schnitt durch einen Ausschnitt eines Feuerschutzabschlusses nach Fig. 18 mit geneigter Lasche;
Fig.20 - Schnitt durch einen Ausschnitt eines Feuerschutzabschlusses mit einer Lasche mit beidseitiger Quellbeschichtung in kaltem Zustand;
Fig.21 - Schnitt durch einen Ausschnitt eines Feuerschutzabschlusses nach Fig.20 mit geneigter Lasche;
Fig.22 - waagerechter Schnitt durch einen Türflügel mit einem innen eingesetzten Feuerschutzabschluss;
Fig.23 - Frontansicht des Feuerschutzabschlusses in Form eines Rollbehangs in ausgerolltem Zustand;
Fig.24 - senkrechter Querschnitt des Rollbehangs nach Fig. 23;
Fig.25 - vergrößerter senkrechter Querschnitt des Rollbehangs mit einer Tragschicht mit einem Satz leistenförmiger Laschen auf einer Seite in kaltem Zustand.

Der Feuerschutzabschluss besteht im wesentlichen aus einer Tragschicht **1** und mindestens einer Oberschicht **7** aus einem elastischen feuerfesten Material. Auf der Tragschicht **1** sind elastische, leistenförmige Laschen **2** aus feuerfestem Material mit einer ihrer Längskanten **3** befestigt und parallel nebeneinander angeordnet. Mindestens eine der Oberflächen **4, 4A** der Lasche **2** hat eine Quellbeschichtung **5** aus einem Material, das bei Erhitzung dicker wird, wobei die Quellbeschichtung angeordnet ist auf der Oberfläche der Seite der Lasche die an die Tragschicht anliegt. Wobei während eines Brandes jede Lasche **2** im gequollenen Zustand ihrer Quellbeschichtung **5** nach dem Aufquellen dieser Beschichtung von der Oberfläche der Tragschicht **1** weg geneigt ist und mit dem freien Rand **6** auf die Oberfläche der anliegenden Oberschicht **7** oder Zwischenlage **8** aufliegt. Jede Tragschicht **1** besteht aus Keramikfasergewebe **1A,** Glasfasergewebe **1B** oder aus Keramikfaserwolle **1C.** Wie in der Abbildung von Fig. 1 - 6 gezeigt, verfügt der Feuerschutzabschluss über eine Tragschicht **1** und eine Oberschicht **7,** die auf der Laschenseite an der Tragschicht **1** anliegt. Jede Oberschicht **7** besteht aus Keramikfasergewebe **7A** oder aus Glasfasergewebe **7B.** Zur Verbesserung der isolierenden Eigenschaften der Oberschicht **7** ist diese mit einer Schicht **9** Alufolie verkleidet. Bei Bedarf kann die Alufolienschicht **9** von außen mit einer Quellbeschichtung **5** verkleidet werden. Die Zwischenlage **8** besteht aus Keramikfaserwolle **8C.** Gemäß Fig. 7 - 9 liegen die Laschen **2** nebeneinander und sind mit ihren auf derselben Seite befindlichen Längskanten **3** an der Tragschicht **1** befestigt, so dass die Laschen **2** im gequollenen Zustand ihrer Quellbeschichtungen **5** in dieselbe Richtung geneigt sind. Gemäß Fig. 1 - 6 sind benachbarte Laschen **2** mit ihren gegenüberliegenden Längskanten **3** an der Tragschicht **1** befestigt, so dass benachbarte Laschen **2** im gequollenen Zustand ihrer Quellbeschichtungen **5** in verschiedene Richtungen geneigt sind. Je nach Art des verwendeten Materials ist die Oberfläche der Tragschicht **1** auf der Laschenseite entweder glatt oder mit einer Quellbeschichtung **5** verkleidet. Zur Verbesserung der isolierenden Eigenschaften der Tragschicht **1** ist diese auf einer Seite mit einer Schicht **9** aus Alufolie oder auf beiden Seiten mit zwei Alufolienschichten **9** bedeckt. Wie in Fig. 1 - 9 und Fig. 10 - 14 gezeigt, sind die Laschen **2** auf einer Seite oder auf beiden Seiten der Tragschicht **1** befestigt, wobei gemäß Fig. 10 und 11 sowie Fig. 13 und 14 die auf beidseitig befindlichen Laschen **2** einander gegenüber oder überlappend angebracht sind. Je nach Bedarf sind die Längskanten der Laschen **2** waagerecht oder senkrecht ausgerichtet und mit Hilfe von genieteten Nähten **10** oder Metallklammern **10A** an der Tragschicht **1** befestigt. Die Tragschicht **1** des Feuerschutzabschlusses kann auch, wie in der Zeichnung nicht dargestellt ist, mit schräg ausgerichteten Laschen **2** versehen werden. Fig. 15 zeigt einen Feuerschutzabschluss mit einer Tragschicht **1** aus Keramikfaserwolle **1C,** an die auf beiden Seiten zwei Zwischenlagen **8** aus Keramikfaserwolle **8C** anschließen, die außen mit zwei Oberschichten **7** aus Keramikfasergewebe **7A** verkleidet sind. An der Tragschicht **1** sind auf beiden Seiten Laschen **2** mit einfachen Quellbeschichtungen **5** befestigt. Jede der Oberschichten **7** hat auf der Innenseite eine Schicht **9** Alufolie mit Quellbeschichtung **5.** Fig. 19 bis Fig. 24 zeigen einen Ausschnitt aus einem Feuerschutzabschluss mit einer Lasche **2** mit einer Quellbeschichtung **5,** dann einen Ausschnitt aus einem Feuerschutzabschluss mit einer Tragschicht **1** und einer Lasche **2,** die jeweils eine Quellbeschichtung **5** haben, sowie einen Ausschnitt aus einem Feuerschutzabschluss, dessen Tragschicht **1** mit einer Schicht **9** Alufolie verkleidet ist, und wo die Lasche **2** auf beiden Seiten Quellbeschichtungen **5** hat. Fig. 19, 21 und 23 zeigen die Feuerschutzabschluss-Ausschnitte jeweils in kaltem Zustand, während Fig. 20, 22 und 24 die Feuerschutzabschluss-Ausschnitte mit den nach der Erhitzung geneigten Laschen **5** zeigen, Fig. 25 zeigt darüber hinaus einen Feuerschutzabschluss, der in einen Türflügel **11** eingesetzt ist und über eine Tragschicht **1** mit überlappend angeordneten, beidseitigen Laschen **5** verfügt. Der Feuerschutzabschluss in Form eines Rollbehangs dient zum Schließen einer Fensteröffnung **12** in einer Gebäudewand **13.** Der obere Rand **14** des Rollbehangs ist an einer waagerechten, rotierenden Wickelwelle **15** befestigt, die in einem am Fenstersturz **17** der Fensteröffnung **12** befestigten Gehäuse **16** untergebracht ist. Die seitlichen Ränder **18** des Rollbehangs sitzen verschiebbar in unbeweglichen senkrechten Führungsschienen **19,** welche sich an den Seiten der Fensteröffnung **12** befinden. Am unteren Rand des Rollbehangs ist ein Gewicht **20** befestigt, das das Abrollen des Rollbehangs von der Wickelwelle **15** unterstützt. Wenn die Fensteröffnung **12** in der Wand **13** offen bleiben soll, wird die Wickelwelle **15** mit gewickeltem Rollbehang mit Hilfe eines in der Zeichnung nicht gezeigten Antriebs oder elektromagnetischen, durch nicht gezeigte Rauchsensoren gesteuerten Haltern arretiert. Beim Auslösen des Antriebs oder der Sensoren entrollt sich der Rollbehang und schließt die Fensteröffnung **12.**
Die Ausführungsmöglichkeiten der Erfindung sind nicht auf das vorgestellte Beispiel begrenzt. Falls notwendig, kann der Feuerschutzabschluss über eine größere Anzahl von Tragschichten **1** mit Laschen **2** verfügen, und die einzelnen Schichten des Feuerschutzabschlusses können anders, wechselseitig konfiguriert sein und aus anderen feuerfesten Stoffen bestehen.

### Bezeichnungen

- 1 - Tragschicht
- 1A- Keramikfasergewebe
- 1B - Glasfasergewebe
- 1C - Keramikfaserwolle
- 2 - Lasche
- 3 - Längskante
- 4 - Laschenoberfläche
- 4A - Laschenoberfläche
- 5 - Quellbeschichtung
- 6 - Rand
- 7 - Oberschicht
- 7A - Keramikfasergewebe
- 7B - Glasfasergewebe
- 8 - Zwischenlage
- 8C - Keramikfaserwolle
- 9 - Alufolienschicht
- 10 - Naht
- 10A - Klammer
- 11 - Türflügel
- 12 - Fensteröffnung
- 13 - Gebäudewand
- 14 - oberer Rand des Rollbehangs
- 15 - Wickelwelle
- 16 - Gehäuse
- 17 - Fenstersturz
- 18 - seitlicher Rand des Rollbehangs
- 19 - Führungsschiene
- 20 - Gewicht

## Patentansprüche

1. Feuerschutzabschluss aus mehreren Schichten eines elastischen feuerfesten Materials, mit mindestens einer Tragschicht aus feuerfestem Material, an der leistenförmige Laschen aus feuerfestem Material befestigt sind und von denen jede mit einer ihrer Längskanten befestigt ist, wobei mindestens eine Oberfläche der Lasche eine Quellbeschichtung aus einem Material besitzt, das bei Erhitzung dicker wird, ***dadurch gekennzeichnet,* dass** der Feuerschutzabschluss eine Tragschicht **(1)** und eine Oberschicht **(7)** besitzt, wobei die Oberschicht **(7)** auf der Laschenseite an der Tragschicht **(1)** anliegt, und dass die Quellbeschichtung **(5)** angeordnet ist auf der Oberfläche der Seite der Lasche **(2)** die an die Tragschicht **(1)** anliegt, und wo jede Lasche **(2)** im gequollenen Zustand ihrer Quellbeschichtung **(5)** von der Oberfläche der Tragschicht **(1)** weg geneigt ist und mit dem freien Rand **(6)** auf die Oberfläche der anliegenden Oberschicht **(7)** aufliegt.

2. Feuerschutzabschluss nach Anspruch 1, ***dadurch gekennzeichnet,* dass** seine Tragschicht **(1)** aus Keramikfasergewebe **(1A)** besteht.

3. Feuerschutzabschluss nach Anspruch 1, ***dadurch gekennzeichnet,* dass** seine Tragschicht **(1)** aus Glasfasergewebe **(1B)** besteht.

4. Feuerschutzabschluss nach Anspruch 1, ***dadurch gekennzeichnet,* dass** seine Tragschicht **(1)** aus Keramikfaserwolle **(1C)** besteht,

5. Feuerschutzabschluss nach Anspruch 1 oder 2 oder 3 oder 4, ***dadurch gekennzeichnet,* dass** die Tragschicht **(1)** mit einer Schicht **(9)** Alufolie bedeckt ist.

6. Feuerschutzabschluss nach Anspruch 1 oder 2 oder 3 oder 4, ***dadurch gekennzeichnet,* dass** die Tragschicht **(1)** beidseitig mit zwei Schichten **(9)** aus Alufolie bedeckt ist.

7. Feuerschutzabschluss nach Anspruch 1, ***dadurch gekennzeichnet,* dass** die Oberschicht **(7)** aus Keramikfasergewebe **(7A)** besteht.

8. Feuerschutzabschluss gemäß Anspruch 1, ***dadurch gekennzeichnet,* dass** die Oberschicht **(7)** aus Glasfasergewebe **(7B)** besteht.

9. Feuerschutzabschluss gemäß Anspruch 1 oder 7 oder 8, ***dadurch gekennzeichnet,* dass** die Oberschicht **(7)** mit einer Schicht **(9)** Alufolie bedeckt ist.

10. Feuerschutzabschluss gemäß Anspruch 9, ***dadurch gekennzeichnet,* dass** die an die Oberschicht **(7)** anliegende Schicht **(9)** aus Alufolie außen eine Quellbeschichtung **(5)** besitzt.

11. Feuerschutzabschluss gemäß Anspruch 1 oder 2 oder 3 oder 4, ***dadurch gekennzeichnet,* dass** die Oberfläche der Tragschicht **(1)** auf der Laschenseite eine Quellbeschichtung **(5)** hat.

12. Feuerschutzabschluss gemäß Anspruch 1, ***dadurch gekennzeichnet,* dass** die Laschen **(2)** nebeneinander platziert sind, wobei benachbarte Laschen **(2)** mit den gegenüberliegenden Längskanten **(3)** an der Tragschicht **(1)** befestigt sind und sich benachbarte Laschen **(2)** im gequollenen Zustand ihrer Quellbeschichtungen **(5)** in verschiedenen Richtungen geneigt sind.

13. Feuerschutzabschluss gemäß Anspruch 1 oder 12, ***dadurch gekennzeichnet,* dass** die Laschen **(2)** auf beiden Seiten der Tragschicht **(1)** befestigt sind.

14. Feuerschutzabschluss gemäß Anspruch 13, ***dadurch gekennzeichnet,* dass** die Laschen **(2)** einander gegenüber auf beiden Seiten der Tragschicht **(1)** angeordnet sind.

15. Feuerschutzabschluss gemäß Anspruch 13, ***dadurch gekennzeichnet,* dass** die Laschen **(2)** überlappend auf beiden Seiten der Tragschicht **(1)** angeordnet sind.

16. Feuerschutzabschluss gemäß Anspruch 1 oder 12 oder 14 oder 15, ***dadurch gekennzeichnet,* dass** die Längskanten der Laschen **(2)** waagerecht ausgerichtet sind.

17. Feuerschutzabschluss gemäß Anspruch 1 oder 12 oder 14 oder 15, ***dadurch gekennzeichnet,* dass** die Längskanten der Laschen **(2)** senkrecht angeordnet sind.

18. Feuerschutzabschluss gemäß Anspruch 1 oder 12 oder 14 oder 15, ***dadurch gekennzeichnet,* dass** die Laschen **(2)** mit Hilfe von Metallklammern **(10A)** an der Tragschicht **(1)** befestigt sind.

## Claims

1. Fireproof closure consisting of several layers of elastic fire resistant material, having at least one supporting layer of fire resistant material, to which slats of fire resistant material are attached and each of which is attached one of its longitudinal edges, where least one surface of the slat has a swelling coating of material that becomes thicker after heating, **characterized in that** it has a supporting layer **(1)** and a surface layer **(7),** while surface layer **(7)** adjacent to the supporting layer **(1)** on the slats **(2)** side, and the swelling coating **(5)** is placed on the surface of the slat **(2)** on the side that adheres to the supporting layer **(1),** while each slat **(2)** in the swelling state of swelling coating **(5)** is deflected from the surface of the supporting layer **(1)** and abuts its free edge **(6)** against the surface of the adjacent surface layer **(7)**

2. Fireproof closure according to claim 1, ***characterized in that*** its supporting layer **(1)** is made of ceramic fabric **(1A)**.

3. Fireproof closure according to claim 1, ***characterized in that*** its supporting layer **(1)** is made of glass cloth fabric **(1B)**.

4. Fireproof closure according to claim 1, ***characterized in that*** its supporting layer **(1)** is made of ceramic wool **(1C).**

5. Fireproof closure according to any of claims 1 and 2 and 3 and 4, ***characterized in that*** layer of aluminum foil **(9)** adheres to supporting layer **(1).**

6. Fireproof closure according to any of claims 1 and 2 and 3 and 4, ***characterized in that*** two layers of aluminum foil **(9)** adheres to supporting layer **(1)** two-sided.

7. Fireproof closure according to claim 1, ***characterized in that*** surface layer **(7)** is made of ceramic fabric **(7A).**

8. Fireproof closure according to claim 1, ***characterized in that*** surface layer **(7)** is made of glass cloth fabric **(7A).**

9. Fireproof closure according to any of claims 1 and 7 and 8, ***characterized in that*** layer of aluminum foil **(9)** adheres to surface layer **(7)**

10. Fireproof closure according to claim 9, ***characterized in that*** aluminum foil layer **(9),** which adhere to surface layer **(7)** is covered with swelling coating **(5)** outside.

11. Fireproof closure according to any of claims 1 and 2 and 3 and 4, ***characterized in that*** surface of supporting layer **(1)** at side of its slats **(2)** is covered with swelling coating **(5).**

12. Fireproof closure according to claim 1, ***characterized in that*** slats **(2)** are located next to each other and adjacent slats **(2)** are attached to supporting layer **(1)** with their opposite longitudinal rims **(3)** and on swelling of their coats **(5)** the adjacent slats **(2)** are tilted to different directions.

13. Fireproof closure according to any of claims 1 and 12, ***characterized in that*** slats **(2)** are attached to both sides of supporting layer **(1).**

14. Fireproof closure according to claim 13, ***characterized in that*** slats **(2)** are located opposite one another on either side of supporting layer **(1).**

15. Fireproof closure according to claim 13, ***characterized in that*** slats **(2)** are located by overlapping on either side of supporting layer **(1).**

16. Fireproof closure according to any of claims 1 and 12 and 14 and 15, ***characterized in that*** longitudinal edges of slats **(2)** are oriented horizontally.

17. Fireproof closure according to any of claims 1 and 12 and 14 and 15, ***characterized in that*** longitudinal edges of slats **(2)** are oriented vertically.

18. Fireproof closure according to any of claims 1 and 12 and 14 and 15, ***characterized in that*** longitudinal edges of slats **(2)** are attached to supporting layer **(1)** using metal staples **(10A).**

## Revendications

1. La fermeture pare-feu, formée de plusieurs couches de matériau ignifuge souple, avec au moins une couche de support en matériau ignifuge, sur laquelle sont fixés des revêtements à lattes en matériau ignifuge et dont chacun est fixé par l'un de ses bords longitudinaux, étant étendu qu'au moins une surface du revêtement a un recouvrement gonflant de matériau qui devient plus épais après le chauffage, ***caractérisée en ce qu***'elle possède une couche de support **(1)** et une couche de surface **(7),** étant étendu que la couche de surface **(7)** adhère à la couche de support **(1)** du côté des revêtements **(2)** et que le recouvrement gonflant **(5)** est placé sur la surface du revêtement **(2)** du côté qui adhère à la couche de support **(1),** et que chaque revêtement **(2),** à l'état gonflé de son recouvrement gonflant **(5),** après le gonflement de ce recouvrement, est dévié de la surface de la couche support **(1)** et repose par son bord libre **(6)** contre la surface de la couche de surface **(7)** adjacente.

2. La fermeture pare-feu, selon la revendication 1, ***caractérisée en ce que*** sa couche de support **(1)** est faite en tissu céramique **(1A)**.

3. La fermeture pare-feu, selon la revendication 1, ***caractérisée en ce que*** sa couche de support **(1)** est faite en tissu de fibre de verre **(1B)**.

4. La fermeture pare-feu, selon la revendication 1, ***caractérisée en ce que*** sa couche de support **(1)** est faite en laine céramique **(1C)**.

5. La fermeture pare-feu, selon la revendication 1 ou 2 ou 3 ou 4, ***caractérisée en ce qu'***une couche **(9)** de feuille d'aluminium adhère à la couche de support **(1)**.

6. La fermeture pare-feu, selon la revendication 1 ou 2 ou 3 ou 4, ***caractérisée en ce que*** deux couches **(9)** de feuille d'aluminium adhèrent aux deux côtés de la couche de support **(1)**.

7. La fermeture pare-feu, selon la revendication 1, ***caractérisée en ce que*** sa couche de surface **(7)** est faite en tissu céramique **(7A).**

8. La fermeture pare-feu, selon la revendication 1, ***caractérisée en ce que*** sa couche de surface **(7)** est faite en tissu de fibre de verre **(7B).**

9. La fermeture pare-feu, selon la revendication 1 ou 7 ou 8, ***caractérisée en* ce *qu'***une couche **(9)** de feuille d'aluminium adhère à la couche de surface **(7).**

10. La fermeture pare-feu, selon la revendication 9, ***caractérisée en ce que*** sa couche **(9)** de feuille d'aluminium, qui adhère à la couche de surface **(7),** est recouverte de l'extérieur d'un recouvrement gonflant **(5).**

11. La fermeture pare-feu, selon la revendication 1 ou 2 ou 3 ou 4, ***caractérisée en ce que*** la surface de la couche de support **(1)**, du côté de ses revêtements **(2)** est recouverte d'un recouvrement gonflant **(5).**

12. La fermeture pare-feu, selon la revendication 1, ***caractérisée en ce que*** les revêtements **(2)** sont situés côte à côte, étant étendu que les revêtements **(2)** sont fixés à la couche de support **(1)** par leurs bords longitudinaux opposés **(3)** et après le gonflement de leurs recouvrements **(5)** les revêtements adjacents **(2)** sont inclinés dans différentes directions.

13. La fermeture pare-feu, selon la revendication 1 ou 12, ***caractérisée en ce que**,* les revêtements **(2)** sont fixés des deux côtés de la couche de support **(1)**.

14. La fermeture pare-feu, selon la revendication 13, ***caractérisée en ce que*** les revêtements **(2)** sont disposés vis-à-vis sur les deux côtés de la couche de support **(1)**.

15. La fermeture pare-feu, selon la revendication 13, ***caractérisée en ce que*** les revêtements **(2)** se chevauchent sur les deux côtés de la couche de support **(1)**.

16. La fermeture pare-feu, selon la revendication 1 ou 12 ou 14 ou 15, ***caractérisée en ce que*** les bords longitudinaux des revêtements **(2)** sont orientés horizontalement.

17. La fermeture pare-feu, selon la revendication 1 ou 12 ou 14 ou 15, ***caractérisée en ce que**,* les bords longitudinaux des revêtements **(2)** sont orientés verticalement.

18. La fermeture pare-feu, selon la revendication 1 ou 12 ou 14 ou 15, ***caractérisée en ce que*** les revêtements **(2)** sont fixés à la couche de support **(1)** au moyen d'agrafes métalliques **(10A)**.
